# EUROPÄISCHE PATENTSCHRIFT

(11) **EP 0 237 901 B1**
(45) Veröffentlichungstag und Bekanntmachung des Hinweises auf die Patenterteilung: **22.09.1993**
(21) Anmeldenummer: 87103334.6
(22) Anmeldetag: 09.03.1987
(51) Int. Cl.: E03C 1/046

(54) **Vorrichtung zum Verteilen von Brauchwasser mit einer dieses führenden Leitung**
Device for the distribution of fresh water by means of a conduit carrying this water
Dispositif de distribution de l'eau potable avec un conduit alimentant cette eau

(30) Priorität: 08.03.1986 DE 3607793; 28.01.1987 DE 3702492
(43) Veröffentlichungstag der Anmeldung: 23.09.1987
(73) Patentinhaber: Bussmann, Heinrich, FL-9490 Vaduz (LI)
(72) Erfinder: Bussmann, Heinrich, FL-9490 Vaduz (LI)
(74) Vertreter: Hiebsch, Gerhard F., Dipl.-Ing.

(56) Entgegenhaltungen:
- EP-A- 0 109 919
- BE-A- 661 698
- US-A- 3 720 230
- US-A- 4 014 363
- US-A- 4 047 541
- US-A- 4 358 056
- US-A- 4 406 406

## Beschreibung

Die Erfindung betrifft eine Vorrichtung zum Einleitung eines Zusatzfluids in einen Wasserstrom, z.B. eines zwischen einer Waschwasserquelle und einem Brausekopf od.dgl., nach dem Oberbegriff des Patentanspruches 1.

Für Wasch- oder Duschanlagen gibt es Spraydosen oder Flaschen zum Zuführen von Badezusätzen, Haarwaschmitteln od.dgl. Eine automatische Zuführung dieser Zusätze ist bilslang nicht möglich. Allerdings ist es bekannt, dem Spülwasser von Druckkästen in Abortanlagen Zusatzmittel dosiert Zuzugeben, wobei im Druckkasten eine besondere Kammer vorhanden ist, aus der das Zusatzmittel in Abhängigkeit von einem Schwimmer dem Spülwasser zugeführt wird.

Der Oberbegriff des unabhängigen Patentanspruches geht aus vom Inhalt der US-A-4.047.541, welche einen Flüssigkeitsspender offenbart, dessen querschnittsengerer Teil eines sich in Strömungsrichtung erweiternden Einsatzrohres über einen seitlichen Stutzen mit der Kolbenrückseite eines Kolbenkörpers verbunden und dieser anderseits einem Dosierraum zugeordnet ist. In diesem -- und in dem dort befindlichen Zusatzfluid -- lagert eine den Kolbenkörper belastende Spiralfeder, gegen die das Volumen verkleinerbar ist, um das Zusatzfluid durch einen Schlauch mit Quetschverschluß ausdrücken zu können.

US-A-3.720.230 beschreibt einen Beutel, der selbst Zusatzfluid aufnimmt.

Angesichts dieser Gegebenheiten hat sich der Erfinder das Ziel gesetzt, eine Vorrichtung für Waschanlagen zu schaffen, welche in einfacher Weise ein automatisches und dosiertes Zugeben von Wasch- oder Badezusätzen erlaubt, wobei diese Vorrichtung auch an bereits vorhandene Anlagen anzuschließen sein soll.

Zur Lösung dieser Aufgabe führen die kennzeichnenden Merkmale des Patentanspruchs 1; die Unteransprüche erfassen besonders günstige Ausgestaltungen.

Es kann dadurch vorteilhaft ergänzt werden, daß an den Dosierraum in Strömungsrichtung ein Durchgangskanal anschließt, dessen Querschnitt durch einen ihn querenden Sperrstift (81a) veränderbar ist, wobei gegebenenfalls der Sperrstift axial verschieblich in einem den Durchgangskanal kreuzenden angepaßten Aufnahmeraum lagert.

Auch hat es sich als günstig erwiesen, den Sperrstift mit einem Radialschlitz zu versehen, der in einer Schließstellung außerhalb des Querschnittes des Durchgangskanals angeordnet ist und in Öffnungsstellung einen Teil des Durchgangskanals bildet.

Es soll am Eingang der Vorrichtung eine Einrichtung zum zeitweiligen Unterbrechen der Strömung in einer Rohrleitung vorgesehen sein mit zwischen einem Zulaufende und einem Ablaufende angeordnetem Verschlußkörper, der vom Strömungsdruck gegen einen Kraftspeicher, beispielsweise eine Schraubenfeder, führbar ist und druckabhängig den Strömungsweg unterbricht.

Außerdem kann der Rohrkörper samt Verdränger mit der vorgeschalteten Einrichtung eine Baueinheit bilden, und eine Zweigleitung ist von dem die Einrichtung mit einem Anschlußstück als Eingang der Vorrichtung verbindenden Wasserrohr zu einer Zulaufeinrichtung für die Verdrängereinrichtung geführt.

Die vorgeschaltete Einrichtung der Baueinheit weist einen das Zulaufende und Ablaufende verbindenden Zylinder mit seitlichen Längsausnehmungen auf, die in Strömungsrichtung dem als trommelartiger und hohler Kolbenkörper ausgebildeten Verschlußkörper nachgeordnet sind, wobei letzterer an seinem Umfang mit Durchbrüchen versehen und an einen in Strömungsrichtung weisenden Hohlschaft angeschlossen ist.

Zudem sind Zulaufende und Ablaufende durch einen Zylinder mit zulaufseitig angeordneter, innenliegender Ring- oder Teilringnut und dieser in Strömungsrichtung nachgeordneten seitlichen Längsausnehmungen verbunden, wobei nahe der Ring- oder Teilringnut der als trommelartig hohler, an seinem Umfang mit Durchbrüchen versehener Kolbenkörper ausgebildete Verschlußkörper vorgesehen sowie an einen in Strömungsrichtung weisenden an die Längsausnehmungen reichenden Hohlschaft angeschlossen ist. Dabei hat es sich als günstig erwiesen, beidseits der Längsausnehmungen jeweils zumindest einen den Hohlschaft umfangenden Simmerring od. dgl. vorzusehen und den Kraftspeicher zwischen dem zulaufseitigen Simmerring od.dgl. und den Längsausnehmungen anzuordnen.

Wenn also der Wasserdruck so stark ist, daß die Durchbrüche des Kolbenkörpers gegen die Kraft des jenen Hohlschaft umgebenden Kraftspeichers im Bereich der Ringnut gehalten werden, vermag das Wasser durch diese und die Durchbrüche seinen Weg in den Hohlschaft zu finden, durch den es dann weiterfließt. Dabei durchgreift der Hohlschaft die Zylinderzone mit den Längsausnehmungen und dichtet den Strömungsweg gegen diese ab. Hierzu sind bevorzugt beidseits der Längsausnehmungen abdichtende und den Hohlschaft umfangende Simmerringe od. dgl. Dichtelemente vorgesehen.

Zwischen den Längsausnehmungen und der Ringnut kann sich ein Rohrraum erstrecken aus einem gegen die Längsausnehmungen durch eine Ringrippe begrenzten, den Kraftspeicher aufnehmenden engen Rohrraumteil und einen gegen die Strömungsrichtung unter Bildung eines Anschlags anschließenden weiteren Rohrraumteil; dieser Anschlag soll in der Bewegungsbahn eines zulaufseitigen Simmerrings angeordnet sein, gegen den sich die als Kraftspeicher dienende Schraubenfeder abstützt.

Vom Rohrraumteil größeren Durchmessers ist durch jene Ring- oder Teilringnut ein Zulaufkanal getrennt, in welchem nahe der Ringnut wenigstens eine ringförmige Dichtlippe oder ein O-Ring vorgesehen ist; beim Wandern des Kolbenkörpers gegen die Strömungsrichtung, also in zumindest teilweise entspannter Lage des Kraftspeichers, umfängt diese Dichtlippe den Kolbenkörper, wobei der Hohlschaft in Abstand von den Längsausnehmungen -- zumindest von deren ablaufnahen Ende -- steht.

Der Kolbenkörper ist gegen die Strömungsrichtung durch eine geschlossene Stirnfläche begrenzt, der auf der anderen Seite des Kolbenkörpers eine vom Hohlschaft durchbrochene Gegenfläche gegenübersteht.

Die Außenfläche des Kolbenkörpers verjüngt sich zwischen dessen Durchbrüchen einerseits und der Gegenfläche konisch, wodurch der Sitz der Dichtlippe beim Verlagern des Kolbenkörpers gegen die Strömungsrichtung zunehmend strammer wird. Diese konische Außenfläche endet in Strömungsrichtung bevorzugt an einer Ringrippe des Kolbenkörpers.

Die genannte Schraubenfeder spannt sich zwischen der Gegenfläche bzw. einem ihr anliegenden Simmerring od.dgl. und der Ringrippe des Zylinders. Es entsteht so ein einfacher Rohrtrenner mit stets außerhalb der wasserführenden Räume liegender Schraubenfeder und sicherem Trennvermögen.

Bei einem anderen Rohrtrenner ist, zwischen Zylinder und Kolbenkörper ein Rohrstück mit Umfangsschlitzen vorgesehen, welche bei radial deckender Stellung des Kolbenkörpers mit dessen Durchbrüchen den Strömungsweg bilden. Wenn also der Wasserdruck so stark ist, daß der Kolbenkörper gegen die Kraft des jenen Hohlschaft umgebenden Kraftspeichers den Kolbenkörper zwischen die Umfangsschlitze geführt hat, vermag das Wasser durch diese und die Durchbrüche seinen Weg in den Hohlschaft zu finden, durch den es dann weiterfließt.

Dabei durchgreift der Hohlschaft die Zylinderzone mit den Längsausnehmungen und dichtet den Strömungsweg gegen diese ab.

Wie bereits beschrieben, ist die Verdrängereinrichtung erfindungsgemäß als dichter Balg ausgebildet oder mit einem dichten Balg versehen, dessen Innenraum an die Zweigleitung der Leitung angeschlossen ist. Es handelt sich hier um eine äußerst robuste und handhabungssichere Konstruktion des Verdrängers.

Im Rahmen der Erfindung liegt es zudem, die Zweigleitung mit einem Sperrorgan zu versehen, welches es erlaubt, den Wasserzulauf zum Ballon oder Balg zu regulieren und so dessen Beaufschlagung zu steuern.

Eine andere Art der Dosierregelung ergibt sich erfindungsgemäß dann, wenn der Dosierraum von einer Vorkammer getrennt ist, in welche ein regelbarer Auslauf des Dosierraumes mündet, bevorzugt ein Auslauf, dessen Querschnitt zur Regelung verändert werden kann. Hierzu eignet sich vor allem ein als Rohr ausgebildeter Auslauf, an dessen Mündung ein Sitz für einen Sperrstift vorgesehen ist; das axiale Verschieben dieses Sperrstiftes erlaubt in einfacher Weise die Zuflußregulierung.

Nach einem weiteren Merkmal der Erfindung ist die Mündung des Rohres am Einlauf eines in die Leitung ragenden Dosierschlauches angeordnet.

Als besonders günstig hat sich eine Vorrichtung nach den Merkmalen der Ansprüche 7 bis 12 erwiesen; die Regelung des Abflusses aus dem Dosierraum wird so mit einfach herzustellenden Teilen möglich.

Ein am Ende des Auslaufes oder Durchgangskanal angebrachter -- an sich bekannter -- Rückflußhinderer sichert den Dosierraum gegen unerwünschtes Eindringen von Duschwasser.

Eine besonders kompakte Ausführung der Vorrichtung ist den Ansprüchen 19 bis 24 zu entnehmen - sie ist besonders robust und leicht zu handhaben; ihre in den Ansprüchen und der nachfolgenden Figurenbeschreibung erläuterten Merkmale sind einzeln und im Kombination besonders schutzwürdig.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: die Draufsicht auf eine erfindungsgemäße Vorrichtung;
- Fig. 2:: einen Teil einer anderen Ausführungsform der Vorrichtung;
- Fig. 3:: einen Längsschnitt durch einen Teil der Vorrichtung zum Ausführungsbeispiel der Fig. 2, geschnitten etwa entsprechend Linie III - III in Fig. 1;
- Fig. 4:: den Längsschnitt entsprechenden Fig. 3 durch einen Teil der Fig. 1;
- Fig. 5:: den Längsschnitt durch einen Teil der Fig. 1 nach deren Linie V - V;
- Fig. 6:: den Teillängsschnitt durch eine weitere Vorrichtung mit Sperrstift;
- Fig. 7:: einen Teil des Sperrstiftes;
- Fig. 8:: den Schnitt durch Fig. 7 nach deren Linie VIII - VIII;
- Fig. 9:: eine Schrägsicht auf eine kompakte Ausführung der Vorrichtung;
- Fig. 10:: die geschnittene Draufsicht auf die Kompaktausführung der Fig. 9, geschnitten nach dessen Linie X - X.

Eine Vorrichtung 10 zum Einbau in eine aus Gründen der Übersicht nicht wiedergegebene Duscheinrichtung trägt auf einer Montageplatte 11 einen Einlaufstutzen 12, dessen hinter der Montageplatte 11 befindliches Anschlußende an eine Wasserleitung angeschlossen werden kann.

Dieser Einlaufstutzen 12 ist als T-Stück ausgebildet, dessen in Blickrichtung weisende Mündung durch eine Mutter 13 mit Sieb 14 geschlossen ist. Der parallel zur Plattenoberfläche 15 gerichtete Arm 16 des Einlaufstutzens 12 ist mittels einer Mutter 17 an das Zulaufende 18 eines Rohrtrenners 20 angeschlossen, dessen Ablaufende 19 im Bereich einer weiteren Mutter 17 in ein Wasserrohr 21 übergeht.

Dieser Rohrtrenner 20 dient zum zweitweiligen Unterbrechen des Wasserflusses und weist einen Zylinderteil 22 auf, in welchem achsparallele Langlöcher 23 zu erkennen sind, an die am auslauffernen Langlochende eine Ringrippe 24 anschließt. Letztere bietet gegen Strömungsrichtung x eine Ringschulter 25, welche einen Rohrraum 26 begrenzt. Gegen die Strömungsrichtung x schließt ein Rohrraumausschnitt 27 eines -- gegenüber dem Durchmesser d des Rohrraumes 26 -- größeren Durchmessers d₁ unter Bildung einer Anschlagschulter 28 an, an welcher ein Simmerring 29 sitzt. Dieser durchmessergrößere Rohrraumabschnitt 27 wird zulaufseitig durch eine Ringnut 30 begrenzt, nach der sich der Rohrraum als Zulaufkanal 31 fortsetzt. In diesem ist ein O-Ring 32 zu erkennen, dem ein weiterer O-Ring 32ₐ vorgeschaltet ist.

Im Zylinderteil 22 ist ein hohler, trommelartiger Kolbenkörper 34 mit gegen Strömungsrichtung x geschlossener Stirnfläche 35 angeordnet, in dessen an diese angrenzendem, zylinderischem Umfang 36 vier Durchbrüche 37 zu erkennen sind. Die zylinderische Umfangsfläche 36 geht in Strömungsrichtung x in ein Rohrstück 38 mit sich konisch verjüngender Außenseite 39 über. Letztere endet an einer ringförmigen Außenrippe 40, die anderseits eine Ringfläche 41 erzeugt. Auf einem Hohlschaft 43 des Kolbenkörpers 34 ist eine Schraubfeder 44 zu erkennen. Strömt nun Wasser mit gegenüber der Federkraft geringfügig höherem Druck in Strömungsrichtung x durch den Zulaufkanal 31 gegen die Stirnfläche 35, wird der Kolbenkörper 34 mitgenommen, bis dessen Durchbrüche 37 in der Ringnut 30 ruhen. In diesem Falle ragt der Kolbenschaft 43 bis zu einem Simmerring 45 und überspannt so die Langlöcher 23 des Zylinderteils 22: der Strömungsraum zwischen Einlaufstutzen 12 und Wasserrohr 21 ist hergestellt.

Das Wasserrohr 21 endet anderseits in einem Anschlußstück 47, dessen an der Plattenrückseite 48 befindlicher Stutzen mit 49 bezeichnet ist. Ein diesem gegenüberliegender Stutzen 50 ist durch einen Stopfen 51 verschlossen, ein zum Ablaufende 19 des Rohrtrenners 20 paralleler Arm 52 des Anschlußstückes 47 sitzt am Eingang einer Dosiervorrichtung 60 bzw. an einem Ende von deren transparentem Kunststoffzylinder 61. Dieser ist nahe des Armes 52 mittels einer überwurfmutter 62 verschlossen, deren mittiger Durchbruch 63 ein Rückschlagventil 54 aufnimmt, das von einem Zwischenstück 55 gehalten ist. Von diesem Rückschlagventil, welches in der Zeichnung nicht deutlich wiedergegeben ist, führt ein Dosierschlauch 56 bis in das Anschlußstück 47, an das eine Wasserleitung 58 angeschlossen ist; die Mündung 49 des Dosierschlauches 56 liegt gemäß Fig. 3 frei im Anschlußstück 47.

Vom Wasserrohr 21 geht eine Zweigleitung 59 zu einem Sperrorgan 66 (Fig. 1). Beim Ausführungsbeispiel der Fig. 2 geht das Wasserrohr 21 von einem Verbindungsrohr 67 zwischen Rohrtrenner 20 und Dosiervorrichtung 60 aus.

Das Sperrorgan 66 erlaubt eine zur Änderung des Strömungsquerschnitts der Zweigleitung 59 bzw. des dem Sperrorgan 66 zugeordneten Einlaufquerschnittes 68 einer Zulaufeinrichtung 70. Diese ist an einen Endstutzen 71 eines Zylindereinsatzes 72 angeschlossen, welcher einen Gummibalg 74 trägt; dieser Gummibalg 74 kann in der Art eines Ballons ausgebildet oder faltbar sein - letztere Ausführung ist in der Zeichnung aus Gründen der Übersichtlichkeit nicht wiedergegeben. Der Gummibalg 74 ist am Zylindereinsatz 72 festgelegt und über die Zweigleitung 59 -- in Abhängigkeit von der Stellung des Sperrorganes 66 bzw. 67 -- oder über das Verbindungsrohr 67 mit einem abgezweigten Wasserstrom zu füllen.

Oberhalb des Gummibalges 74 befindet sich ein Einlaufstutzen 78 mit Verschlußkappe 79 zum Füllen des Innenraumes 80 des Kunststoffzylinders 61 mit einer Waschmittelflüssigkeit od. dgl.

In Fig. 3 ist aus Gründen der Übersichtlichkeit der Kunststoffzylinder 61 an einer Geraden G auseinandergezogen, um einen Sperrstift 81 mit Drehgriff 82 besser erkennen zu können. Das konische Ende 83 des im Kunststoffzylinder 61 schraubend verstellbaren Sperrstiftes 81 steht der als Sitz für jenes Ende 83 ausgebildeten Mündung 84 eines Zulaufrohres 85 gegenüber, welches eine Wand 86 des Dosierraumes 80 durchsetzt. Jene Mündung 84 steht vor dem Dosierschlauch 56 in einer Vorkammer 90 des Kunststoffzylinders 61 und ist durch Betätigung des Sperrstiftes 81 verschließbar.

Wünscht ein Benutzer, Waschmittelflüssigkeit, flüssige Seife od. dgl. dem hinter der Montageplatte 11 in der Wasserleitung fließenden Wasser zuzugeben, öffnet er in beschriebener Weise den Rohrtrenner 20 und erlaubt dem Wasser ein Durchströmen zum Wasserrohr 21 und aus diesem durch das Anschlußstück 47 zur Wasserleitung 58. Selbstverständlich ist es auch möglich, den Rohrtrenner 20 in beschriebener Weise fest -- also als stetiges Durchflußteil -- in den Wasserlauf zu integrieren.

Der Anschluß der Dosiervorrichtung 60 hängt nun von der Stellung des Sperrorgans 66 oder des Sperrstiftes 81 ab; ist das Sperrorgan 66 geöffnet, fließt ein Teilstrom in den Gummibalg 74, dessen sich erweiterndes Volumen verdrängt einen Teil der im Innenraum 80 befindlichen Flüssigkeit durch das Rückschlagventil 54 in den Dosierschlauch 56 und aus diesem in den Hauptwasserstrom. Ist insbesondere beim Ausführungsbeispiel der Fig. 2 -- ohne Sperrorgan 66 -- der Sperrstift 81 geöffnet, gelangt die Waschmittelflüssigkeit in den Dosierschlauch 56.

Beim Ausführungsbeispiel der Fig. 6 ist der Kunststoffzylinder 61a aus transparentem Werkstoff und steht im Kragen 91 einer Kappe 92, die mit einem axialen Durchgangskanel 93 versehen ist; dieser endet an einem Rückflußverhinderer 88 mit bei 89 (nicht erkennbar) vorgesehener -- und in dem auf ein Außengewinde 53 geschraubten Anschlußstück 47 angeordneter -- Radialöffnung. Den Durchgangskanal 93 quert die Mittelachse M eines zylindrischen Aufnahmeraums 94 für einen darin drehbar gelagerten Sperrstift 81a, dessen Gußende -- oberhalb einer Überwurfmutter 95 -- aus Gründen der Übersichtlichkeit nicht wieder gegeben ist.

Der Querschnitt des Durchgangskanals 93 ist frei, wenn entweder der Sperrstift 81a gemäß Fig. 6 nach oben gezogen ist oder aber ein Radialschlitz 96 des Sperrstiftes 81a quer zur Strömungsrichtung x1 steht (Fig. 8). Wird in letztgenanntem Fall der Sperrstift 81a um 90° gedreht, ist der Querschnitt des Durchgangskanals 93 frei.

In Fig. 3 ist bei 100 ein gegenüber der anderen Teilen dieser Ausführung stark verkleinerter Behälter angedeutet, der eine Nachfüllmenge für das zu dosierende Zugabemittel enthält; dieses fließt über eine Leitung 99 zu einem -- in diesem Falle -- die Verschlußkappe 79 durchsetzenden Rohr 98, welches seinerseits einen Rückflußverhinderer 88 enthält -- dieser ist in Fig. 3 aus Gründen der Übersichtlichkeit nicht dargestellt.

Fig. 9 läßt eine Kompaktausführung 10ₖ der Vorrichtung erkennen mit quaderförmigem Gehäuse 111, an dessen einer Stirnseite 110ₐ ein Anbaustück 112 in Form eines Klotzes mit zur Stirnseite 110ₐ paralleler Sackbohrung 67ₖ festgelegt ist. Von den Stirnseiten 110, 110ₐ des Gehäuseklotzes 111 gehen zylindrische Einformungen oder Bohrungen ab, nämlich von Stirnseite 110 ein Rohrtrennerraum 120 der unter Bildung einer Ringschulter 109 in einen axialen Verbindungskanal 119 zu jener Sackbohrung 67ₖ übergeht. Parallel dazu mündet in die Sackbohrung 67ₖ ein schmaler Kanal 21ₖ, der mit einer Querbohrung 126 mit einer breiten Sackbohrung 50ₖ ausgeht, die als Auslaufraum dient.

Der Auslaufraum 50ₖ ist mittels einer engen Durchgangsbohrung 93 unter Zwischenschaltung eines Sperrorgans 81ₐ koaxial mit einer von der gegenüberliegenden Stirnseite 110ₐ ausgehenden Sackbohrung 80 -- einem Dosierraum -- verbunden. Dessen Durchmesser e beträgt etwa 30 mm, und er nimmt einen Gummibalg 74 auf, dessen Ringrand 73 zwischen einem Haltebolzen 123 und einem diesen umfangenden Haltering 124 festliegt. Der Innenraum 75 des Gummibalges 74 ist mit einer Bohrung 122 des Haltebolzens 123 an die Sackbohrung 67ₖ des Anbaustücks 112 angeschlossen.

Mit 130 sind O-Ringe bezeichnet, welche die flüssigkeitsführenden Anschlußöffnungen 21ₖ, 119 des Gehäuses 111 an Quermündungen 129 des Sackloches 67ₖ seitlich dichten.

Ist die Sackbohrung mittels eines Pfropfens 128 geschlossen, ergibt sich ein Kanalsystem, welches dem zu den anderen Figuren beschriebenen etwa entspricht, so daß eine Beschreibung der Funktion hier nicht erforderlich ist. Einige so bereits wiedergegebene Teile sind -- soweit erforderlich -- in den Fig. 9,10 mit dem Index "k" versehen.

## Patentansprüche

1. Vorrichtung zum Einleitung eines Zusatzfluids in einen Wasserstrom, z. B. eines zwischen einer Waschwasserquelle und einem Brausekopf od. dgl. in einer Leitung geführten Badezusatzes, welche mit einem in seinem Volumen veränderbaren Dosierraum (80) einer Zuführeinrichtung (60) durch eine Zweigleitung (21) in Verbindung steht, wobei im Innenraum (26) eines Rohrelements (22) wenigstens ein von einem Kraftspeicher, beispielsweise eine Schraubenfeder (44), belasteter Kolbenkörper (34) vorgesehen sowie dessen von der Leitung weg gerichtete Kolbenstirn (35) dem stromab an die Leitung angeschlossenen Dosierraum (80) zugeordnet ist,
dadurch gekennzeichnet,
daß der Kolbenkörper (34) des Rohrelements (22) eine Schließeinrichtung (20) zum zeitweiligen Öffnen der Zweigleitung (21) ist, wobei im Dosierraum (80) wenigstens eine volumenveränderlich ausgebildete, innenseitig mit dem Rohrelement (22) durch eine Zweigleitung (59,122) verbundene hohle Verdrängereinrichtung (74), insbesondere ein dichter Ballon bzw. Balg, angeordnet ist und der Dosierraum (80) mit seinem Austragsende an die Zweigleitung (21) angeschlossen ist.

2. Vorrichtung nach Anspruch 1, dadurch gekennzeichnet, daß an den Dosierraum (80) in Strömungsrichtung (x) ein Durchgangskanal (93) anschließt, dessen Querschnitt durch einen ihn querenden Sperrstift (81ₐ) axial verschieblich in einem den Durchgangskanal (93) kreuzenden angepaßten Aufnahmeraum (94) lagert.

3. Vorrichtung nach Anspruch 2, dadurch gekennzeichnet, daß der Sperrstift (81ₐ) mit einem Radialschlitz (96) versehen ist, der in einer Schließstellung außerhalb des Querschnittes der Durchgangskanal angeordnet ist und in Öffnungsstellung einen Teil des Durchgangskanals bildet.

4. Vorrichtung nach einem der Ansprüche 1 bis 3, dadurch gekennzeichnet, daß der Dosierraum (80) von einer Vorkammer (90) getrennt ist, in welche ein querschnittlich regelbarer Auslauf (85) des Dosierraumes mündet, wobei gegebenenfalls der Auslauf als Rohr (85) ausgebildet sowie an der Mündung (84) mit einem Sitz für einen Sperrstift (81) versehen ist.

5. Vorrichtung nach einem der Ansprüche 1 bis 4, dadurch gekennzeichnet, daß die Mündung (84) des Rohres (85) an einem in die Leitung (12, 21, 58) ragenden Dosierschlauch (56) steht.

6. Vorrichtung nach einem der Ansprüche 1 bis 5, dadurch gekennzeichnet, daß der Durchgangskanal (93) mit einem Organ (88) zur Rückflußverhinderung gegen die Strömungsrichtung (x1) versehen ist oder in dieses Organ mit seinem dem Dosierraum (80) fernen Ende mündet.

7. Vorrichtung nach einem der Ansprüche 1 bis 6, dadurch gekennzeichnet, daß dem Dosierraum (80) ein Vorratsbehälter (100) vorgeschaltet und mit dem Dosierraum durch einen Rückflußverhinderer (88) verbunden ist, wobei der Rückflußverhinderer (88) in einer Verschlußkappe (79) für den Dosierraum (80) verläuft.

8. Vorrichtung nach Anspruch 1, dadurch gekennzeichnet daß an ihren Eingang eine Einrichtung (20) zum Zeitweiligen Unterbrechen der Strömung in einer Rohrleitung, mit zwischen einem Zulaufende und einem Ablaufende vorgesehenem Verschlußkörper, der vom Strömungsdruck gegen einen Kraftspeicher, beispielsweise eine Schraubenfeder, führbar ist und druckabhängig den Strömungsweg unterbricht, ausgeschlossen ist, wobei die Vorrichtung mit der vorgeschalteten Einrichtung (20) eine Baueinheit bildet und eine Zweigleitung (59, 67) von dem die Einrichtung mit einem Anschlußstück (47) als Eingang der Vorrichtung (60) verbindenden Wasserrohr (21) zu einer Zulaufeinrichtung (70) für die Verdrängereinrichtung (74) geführt ist.

9. Vorrichtung nach Anspruch 1 oder 8, gekennzeichnet durch einen das Zulaufende und das Ablaufende der Einrichtung (20) verbindenden Zylinder mit seitlichen Längsausnehmungen, die in Strömungsrichtung den als trommelartigen und hohlen Kolbenkörper ausgebildeten Verschlußkörper nachgeordnet sind, wobei letzterer an seinem Umfang mit Druchbrüchen versehen und an einen in Strömungsrichtung weisenden Hohlschaft (19) angeschlossen ist.

10. Vorrichtung nach Anspruch 1 oder 8, dadurch gekennzeichnet, daß ein Zylinder der Einrichtung (20) mit einer zulaufseitig angeordneten, den Längsausnehmungen in Strömungsrichtung nachgeschalteten innenliegenden Ring- oder Teilringnut versehen ist, nahe deren der Kolbenkörper vorgesehen sowie an den in Strömungsrichtung weisenden, an die Längsausnehmungen reichenden Hohlschaft angeschlossen ist.

11. Vorrichtung nach einem der Ansprüche 1 bis 10, gekennzeichnet durch ein quaderförmiges Gehäuse (111) mit wenigstens zwei Sackausnehmungen (80, 120) als Dosierraum und Rohrtrennerraum, wobei der Dosierraum über ein Sperrorgan (81a) mit einer kurzen Sackausnehmung (50k) verbunden ist.

12. Vorrichtung nach Anspruch 1 und 11, dadurch gekennzeichnet, daß im Dosierraum (80) ein Balg (80) angeordnet und dessen Innenraum (75) dicht an eine Bohrung (122) angeschlosen ist, die in einen dazu querverlaufenden, geschlossenen Kanal (67ₖ) mündet, wobei gegebenenfalls der Balg (80) mit seinem Ringrand (73) zwischen einem die Bohrung (122) enthaltenden Bolzen (123) und einem diesen umgebenden Haltering (124) festliegt.

13. Vorrichtung nach Anspruch 12, dadurch gekennzeichnet, daß vom Kanal (67ₖ) eine Bohrung (21ₖ) engen Querschnittes sowie ein Verbindungskanal (119) zum Rohrtrennerraum (120) ausgehen, und/ oder daß die Bohrung (21ₖ) engen Querschnittes mit der kurzen Sackausnehmung (50ₖ) verbunden ist, die eine an jene Bohrung (21ₖ) anschließende Querbohrung (126) durchdringt.

## Claims

1. Device for introducing an additional fluid into a water flow, e.g. a bath preparation carried between a washing water source and a shower head or the like in a conduit which is connected via a branch conduit (21) to a variable volume metering chamber (80) of a supply means (60), at least one piston barrel (34) loaded by an accumulator, e.g. a helical spring (44), being provided in the interior space (26) of a tubular element (22) and its piston face (35) directed away from the conduit being associated with the metering chamber (80) connected downstream to the conduit, characterised in that the piston barrel (34) of the tubular element (22) is a closing means (20) for the temporary opening of the branch conduit (21), at least one variable volume hollow displacement means (74), in particular a sealed balloon or bellows element, connected on its inside to the tubular element (22) by means of a branch conduit (59, 122) being arranged in the metering chamber (80) and the metering chamber (80) being connected via its discharge end to the branch conduit (21).

2. Device according to claim 1, characterised in that a through channel (93) is connected to the metering chamber (80) in the flow direction (x), the cross section of which rests in an axially displaceable manner by means of a locking pin (81ₐ) traversing it in a mating receiving chamber (94) traversing the through channel (93).

3. Device according to claim 2, characterised in that the locking pin (81a) is provided with a radial slot (96) which is arranged outside the cross section of the through channel in a closed position and forms part of the through channel in the open position.

4. Device according to one of claims 1 to 3, characterised in that the metering chamber (80) is separated from a receiving chamber (90) into which an outlet (85) of the metering chamber having an adjustable cross section opens, the outlet optionally being designed as a tube (85) and being provided at the mouth (84) with a seat for a locking pin (81).

5. Device according to one of claims 1 to 4, characterised in that the mouth (84) of the tube (85) stands at a metering hose (56) projecting into the conduit (12, 21, 58).

6. Device according to one of claims 1 to 5, characterised in that the through channel (93) is provided with a member (88) for preventing backflow against the flow direction (x₁) or opens into this member via its end remote from the metering chamber (80).

7. Device according to one of claims 1 to 6, characterised in that a storage tank (100) is provided in front of the metering chamber (80) and is connected to the metering chamber by means of a backflow preventer (88), the backflow preventer (88) extending in a locking cap (79) for the metering chamber (80).

8. Device according to claim 1, characterised in that a means (20) for the temporary interruption of the flow in a line, comprising a sealing body which is provided between an inlet end and an outlet end, can be guided against an accumulator, e.g. a helical spring, by the flow pressure and interrupts the flow path in a pressure-dependent manner, is connected to its input, the device forming one unit with the means (20) provided in front of it and a branch conduit (59, 67) being guided from the water tube (21) connecting the means to a connecting piece (47) as the input of the device (60) to a feed means (70) for the displacement means (74).

9. Device according to claim 1 or claim 8, characterised by a cylinder which connects the inlet end and the outlet end of the means (20) and has lateral longitudinal recesses which are arranged downstream of the sealing body designed as a drum-shaped hollow piston barrel in the flow direction, the sealing body being provided on its circumference with openings and being connected to a hollow shaft (19) pointing in the flow direction.

10. Device according to claim 1 or claim 8, characterised in that a cylinder of the means (20) is provided with an internal annular or semi-annular groove arranged at the inlet side and downstream of the longitudinal recesses in the flow direction, in the vicinity of which the piston barrel is arranged and which is connected to the hollow shaft pointing in the flow direction and extending as far as the longitudinal recesses.

11. Device according to one of claims 1 to 10, characterised by a square housing (111) with at least two blind recesses (80, 120) forming the metering chamber and the tube separating chamber, the metering chamber being connected via a locking member (81ₐ) to a short blind recess (50ₖ).

12. Device according to claims 1 and 11, characterised in that a bellows element (80) is arranged in the metering chamber (80) and its interior space (75) is connected in a sealed manner to a bore (122) which opens into a closed channel (67ₖ) extending transversely thereto, the bellows element (80) optionally being fixed via its annular edge (73) between a bolt (123) containing the bore (122) and a retaining ring (124) surrounding it.

13. Device according to claim 12, characterised in that a bore (21ₖ) having a narrow cross section and a connecting channel (119) to the tube separating chamber (120) depart from the channel (67ₖ) and/or that the bore (21ₖ) having a narrow cross section is connected to the short blind recess (50ₖ) which traverses a transverse bore (126) connected to the said bore (21ₖ).

## Revendications

1. Dispositif pour introduire un fluide additionnel dans un écoulement d'eau, par exemple un additif de bain circulant dans une conduite entre une source d'eau de lavage et une pomme de douche ou analogue, qui est en communication, par l'intermédiaire d'une conduite en dérivation (21), avec une chambre de dosage (80) de volume variable d'un dispositif d'alimentation (60), au moins un corps de piston (34) sollicité par un accumulateur de force, par exemple un ressort hélicoïdal (44) étant prévu dans la chambre intérieure (26) d'un élément tubulaire (22), et la face frontale de piston (35) de ce piston, dirigée vers le côté éloigné de la conduite, étant associée à la chambre de dosage (80) raccordée en aval à la conduite, caractérisé en ce que le corps de piston (34) de l'élément tubulaire (22) constitue un dispositif de fermeture (20) destiné à ouvrir temporairement la conduite en dérivation (21), au moins un dispositif volumétrique creux (74) de volume variable, notamment un ballon ou un soufflet étanche, relié intérieurement à l'élément tubulaire (22) par l'intermédiaire d'une conduite en dérivation (59, 122), étant disposé dans la chambre de dosage (80), et la chambre de dosage (80) étant raccordée, par son extrémité de sortie, à la conduite en dérivation (21).

2. Dispositif selon la revendication 1, caractérisé en ce qu'à la chambre de dosage (80), dans la direction d'écoulement (x), est raccordé un canal de passage (93) dont la section transversale peut être obturée par une broche d'obturation (81ₐ) qui la traverse, et qui est montée axialement coulissante dans un logement de réception (94) adapté, croisant le canal de passage (93).

3. Dispositif selon la revendication 2, caractérisé en ce que la broche d'obturation (81ₐ) est munie d'une fente radiale (96), qui, dans sa position de fermeture, est disposée en-dehors de la section transversale du canal de passage, et en position d'ouverture, forme une partie du canal de passage.

4. Dispositif selon l'une des revendications 1 à 3, caractérisé en ce que la chambre de dosage (80) est séparée d'une pré-chambre (90) dans laquelle débouche une sortie (85), de section réglable, de la chambre de dosage, la sortie étant, le cas échéant, réalisée en tant que tube (85) et étant pourvue, à l'orifice (84), d'un siège pour une broche d'obturation (81).

5. Dispositif selon l'une des revendications 1 à 4, caractérisé en ce que l'orifice (84) du tube (85) se situe au niveau d'un tuyau de dosage (56) s'engageant dans la conduite (12, 21, 58).

6. Dispositif selon l'une des revendications 1 à 5, caractérisé en ce que le canal de passage (93) est pourvu d'un organe (88) empêchant un retour à l'encontre de la direction d'écoulement (x1), ou bien débouche dans cet organe par son extrémité éloignée de la chambre de dosage (80).

7. Dispositif selon l'une des revendications 1 à 6, caractérisé en ce qu'en amont de la chambre de dosage (80) est prévu un récipient de réserve (100) relié à la chambre de dosage par l'intermédiaire d'un organe anti-retour (88), l'organe anti-retour (88) s'étendant dans un capuchon de fermeture (79) pour la chambre de dosage (80).

8. Dispositif selon la revendication 1, caractérisé en ce qu'à son entrée est raccordé un ensemble (20) destiné à interrompre temporairement l'écoulement dans une conduite tubulaire, comportant, entre une extrémité d'entrée et une extrémité de sortie, un corps d'obturation qui peut être amené par la pression d'écoulement contre un accumulateur de force, par exemple un ressort hélicoïdal, et qui interrompt la voie d'écoulement en fonction de la pression, le dispositif formant un module avec l'ensemble (20) en amont, et une conduite en dérivation (59, 67) conduisant de la conduite d'eau (21), qui relie l'ensemble par une pièce de raccord (47) en tant qu'entrée du dispositif (60), à un dispositif d'alimentation (70) pour le dispositif volumétrique (74).

9. Dispositif selon la revendication 1 ou 8, caractérisé par un cylindre qui relie l'extrémité d'entrée à l'extrémité de sortie de l'ensemble (20), et qui comporte des évidements longitudinaux latéraux, qui, dans la direction d'écoulement, sont disposés à la suite du corps d'obturation de configuration creuse et en forme de tambour, ce dernier étant pourvu sur sa périphérie, d'orifices de passage, et étant raccordé à une tige creuse (19) dirigée dans la direction de l'écoulement.

10. Dispositif selon la revendication 1 ou 8, caractérisé en ce qu'un cylindre de l'ensemble (20) est pourvu d'une rainure intérieure annulaire ou partiellement annulaire, située côté entrée, disposée, dans la direction de l'écoulement, à la suite des évidements longitudinaux, et à proximité de laquelle est prévu le corps de piston et est raccordée la tige creuse dirigée dans la direction de l'écoulement et s'étendant jusqu'aux évidements longitudinaux.

11. Dispositif selon l'une des revendications 1 à 10, caractérisé par un carter (111) de forme parallélépipédique, comportant au moins deux évidements borgnes (80, 120) faisant office de chambre de dosage et de chambre de sectionneur de tube, la chambre de dosage étant reliée à un évidement borgne (50ₖ) de faible longueur, par l'intermédiaire d'un organe d'obturation (81ₐ).

12. Dispositif selon les revendications 1 et 11, caractérisé en ce que dans la chambre de dosage (80) est disposé un soufflet (74) dont l'espace intérieur (75) est raccordé de manière étanche à un alésage (122) qui débouche dans un canal (67ₖ) fermé et s'étendant transversalement à l'alésage, le soufflet (80) étant, le cas échéant, fixé par son bord annulaire (73), entre une broche (123) renfermant l'alésage (122) et une bague de maintien (124) entourant cette broche.

13. Dispositif selon la revendication 12, caractérisé en ce que du canal (67ₖ) partent un alésage (21ₖ) de faible section transversale ainsi qu'un canal de liaison (119) allant à la chambre de sectionner de tube (120), et/ou en ce que l'alésage (21ₖ) de faible section transversale est relié à l'évidement borgne (50ₖ) de faible longueur, qui traverse un alésage transversal (126) se raccordant à l'alésage (21ₖ) considéré.
